# DEMANDE DE BREVET EUROPEEN

(11) **EP 1 226 768 A1**
(43) Date de publication de la demande: **31.07.2002**
(21) Numéro de dépôt: 01130584.4
(22) Date de dépôt: 21.12.2001
(51) Int. Cl.: A43B 5/04

(54) **Chaussure de sport, notamment de ski, munie d'un dispositif automatique d'immobilisation en pivotement de la tige**

(30) Priorité: 24.01.2001 FR 0101259
(71) Demandeur: SALOMON S.A., 74370 Metz-Tessy (FR)
(72) Inventeur: Challande, Christian, 74350 Cruseilles (FR)

(57) **Abrégé**

Chaussure de sport (1), notamment de ski, comportant une base de coque (2) surmontée d'une tige (3) au moins partiellement pivotante par rapport à la base de coque (2) et comportant un dispositif de verrouillage et de déverrouillage (7) par rapport à celle-ci, qui est constitué d'une part par une zone de butée (8) ménagée sur la partie postérieure (5) de la tige (3) et d'autre part par un levier oscillant (9) formant bascule, disposé sur la partie postérieure de la base de coque (2), apte à coopérer en verrouillage avec la butée (8), sous l'action d'un organe de commande (11) caractérisée en ce que l'organe de commande (11) du levier oscillant (9) formant bascule, destiné à coopérer en verrouillage avec la butée (8), est situé dans la zone de chaussage arrière (A) de la chaussure (1) pour être sollicité par la fixation arrière d'un élément à chausser et est relié en commande audit levier (9), situé à distance, dans une zone (B) indépendante de la zone de chaussage (A), par l'intermédiaire d'un câble (15) agissant en traction sur le levier (9) lors du chaussage.

## Description

La présente invention concerne une chaussure de sport, notamment de ski, comportant une base de coque surmontée d'une tige qui présente une partie antérieure et une partie postérieure, obtenues en une ou plusieurs pièces, ladite partie postérieure de la tige étant au moins partiellement pivotante par rapport à la base de coque et comportant un dispositif de verrouillage et de déverrouillage par rapport à celle-ci, actif dans un sens de pivotement postéro-antérieur de la partie postérieure de la tige. Un tel dispositif est constitué de manière connue d'une part par une zone de butée ménagée sur la partie postérieure de la tige et d'autre part par un levier oscillant formant bascule, articulé sur un axe, disposé sur la partie postérieure de la base de coque, perpendiculairement à son plan médian vertical et apte à coopérer en verrouillage avec la butée, sous l'action d'un organe de commande accessible de l'extérieur de la chaussure, agissant à l'encontre d'un ressort de rappel dudit levier.

Dans ce type de chaussure, la position de verrouillage du levier correspond à une position d'avancée initiale de référence, à partir de laquelle la tige est susceptible de se débattre angulairement selon une amplitude prédéterminée par rapport à la base de coque.

Pour ce faire, il est connu par les documents EP 0 940 096 et EP 0 664 969 des moyens de verrouillage et de déverrouillage, du type précité dans lesquels un levier oscillant formant bascule est commandé directement par un organe de commande qui est constitué en fait, dans les deux cas, par la fixation arrière d'un élément à chausser, par exemple un ski.

Ceci présente l'inconvénient majeur de disposer ces leviers dans la partie inférieure de la base de coque, de manière à les commander au droit de leur axe de pivotement.

Or, cette zone arrière de la chaussure destinée à la fixation, est normalisée et doit théoriquement rester libre, de manière à respecter la norme (ISO 5355).

De manière contradictoire, la présence du levier implique pour son logement et son articulation de créer une proéminence dans cette zone, ce qui conduit à réaliser une proéminence impliquant, afin de respecter cette norme, de décaler l'ensemble du reste de la chaussure vers l'avant et conséquemment du pied lors de la pratique du ski, ce qui fausse la proprioception du pied, nuisant à l'équilibration avant-arrière du skieur.

Une autre solution pourrait bien entendu consister à augmenter considérablement l'épaisseur de la paroi de la chaussure dans cette zone pour loger le levier, mais cela alourdirait la chaussure et n'empêcherait pas le décalage du pied vers l'avant pour respecter la norme précitée.

La présente invention a pour but de remédier à ces différents inconvénients émanant de l'art antérieur, et concerne à cet effet une chaussure de sport, notamment de ski, comportant une base de coque surmontée d'une tige qui présente une partie antérieure et une partie postérieure, obtenues en une ou plusieurs pièces, ladite partie postérieure de la tige étant au moins partiellement pivotante par rapport à la base de coque et comportant un dispositif de verrouillage et de déverrouillage par rapport à celle-ci, actif dans un sens de pivotement postéro-antérieur de la partie postérieure de la tige et qui est constitué d'une part par une zone de butée ménagée sur la partie postérieure de la tige et d'autre part par un levier oscillant formant bascule, articulé sur un axe, disposé sur la partie postérieure de la base de coque, perpendiculairement à son plan médian vertical et apte à coopérer en verrouillage avec la butée, sous l'action d'un organe de commande accessible de l'extérieur de la chaussure, agissant à l'encontre d'un ressort de rappel dudit levier, la position de verrouillage de celui-ci correspondant à une position d'avancée initiale de référence, à partir de laquelle la tige est susceptible de se débattre angulairement selon une amplitude prédéterminée par rapport à la base de coque, caractérisée en ce que l'organe de commande du levier oscillant formant bascule, destiné à coopérer en verrouillage avec la butée, est situé dans la zone de chaussage arrière de la chaussure pour être sollicité par la fixation arrière d'un élément à chausser et est relié en commande audit levier, situé à distance, dans une zone indépendante de la zone de chaussage, par l'intermédiaire d'un câble agissant en traction sur le levier lors du chaussage pour provoquer sa rotation vers la butée de la tige et conséquemment son verrouillage automatique, ou inversement provoquer son déverrouillage par libération dudit organe de commande lors du déchaussage, provoquant conséquemment le rappel du câble par l'intermédiaire d'au moins un organe de rappel élastique.

L'avantage majeur procuré par l'invention réside dans le fait que l'on peut faire passer le câble à tout endroit de la base de coque, notamment vers ses flancs latéraux, donc en dehors de la zone normalisée. Mais on peut également fort bien rester dans l'axe médian de la zone dorsale de la base de coque, car le câble étant d'un très faible encombrement, il peut être incorporé à celle-ci, et aussi car le levier basculant est disposé dans une zone éloignée de la zone normalisée.

Un autre avantage réside dans le fait que l'ensemble du dispositif peut être très facilement conçu de manière étanche, contrairement au dispositif connu de l'art antérieur, pouvant être à l'origine de remontées d'eau entre la tige et la coque.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :
La figure 1 représente schématiquement en vue latérale une chaussure de ski avec un arraché arrière montrant le dispositif d'immobilisation selon l'invention en position de déverrouillage, autorisant conséquemment la marche.
La figure 2 représente schématiquement en vue latérale une chaussure montée sur un ski avec un arraché arrière montrant le dispositif d'immobilisation selon l'invention en position de verrouillage, autorisant conséquemment la pratique du ski.
La figure 3 est une vue à échelle agrandie du dispositif d'immobilisation, en position de déverrouillage, selon la figure 1.
La figure 4 est une vue en coupe selon la ligne IV- IV de la figure 3.
La figure 5 représente une variante de réalisation au niveau de l'organe de commande.

La chaussure 1, globalement désignée sur les figures 1 et 2, est, à titre d'exemple non limitatif, une chaussure de ski comportant une base de coque 2 qui est surmontée d'une tige 3 présentant une partie antérieure 4 et une partie postérieure 5, obtenues en une ou plusieurs pièces.

Ladite partie postérieure 5 de la tige 3 est au moins partiellement pivotante grâce à des rivets 6, par rapport à la base de coque 2.

Un système de serrage et de fermeture en plusieurs points (non représenté) de la tige 3 sur le bas de jambe du skieur, comporte par exemple des leviers tendeurs connus en soi assujettissant en tension des éléments de traction, tels que boucles ou câbles, entourant partiellement la tige à sa partie antérieure 4 pour être mis sous tension par lesdits leviers tendeurs fixés par exemple sur les ailes latérales venues de la partie postérieure pour deux leviers et sur la partie antérieure de la chaussure pour un troisième levier.

Bien entendu, ces moyens de serrage et de fermeture pourront être tout autre.

La chaussure 1 comporte également un dispositif de verrouillage et de déverrouillage 7 par rapport à la base de coque 2 qui est actif dans un sens de pivotement antéro-postérieur F1 de la partie postérieure 5 de la tige 3.

Ce dispositif 7 est constitué d'une part par une zone de butée 8 ménagée sur la partie postérieure 5 de la tige 3 et d'autre part par un levier oscillant 9 formant bascule, articulé sur un axe 10 disposé sur la partie postérieure de la base de coque 2 perpendiculairement à son plan médian vertical et apte à coopérer en verrouillage avec la butée 8 sous l'action d'un organe de commande 11.

Cet organe 11 est accessible de l'extérieur de la chaussure 1 et agit à l'encontre d'un ressort de rappel 16 dudit levier 9.

La position de verrouillage de celui-ci correspond à une position d'avancée initiale de référence, à partir de laquelle la tige 3 est susceptible de se débattre angulairement selon une amplitude prédéterminée, par rapport à la base de coque 2.

Selon l'invention, l'organe de commande 11 du levier oscillant 9 formant bascule, destiné à coopérer en verrouillage avec la butée 8, est situé dans la zone de chaussage arrière A de la chaussure 1 pour être sollicité par la fixation arrière 13 d'un élément à chausser 14, en l'occurrence un ski. Ledit organe 11 est relié en commande audit levier 9, situé à distance, dans une zone B indépendante de la zone de chaussage A, par l'intermédiaire d'un câble 15 agissant en traction sur le levier 9 lors du chaussage pour provoquer sa rotation vers la butée 8 de la tige 3 et conséquemment son verrouillage automatique, ou inversement provoquer son déverrouillage par libération dudit organe de commande 11 lors du déchaussage, provoquant conséquemment le rappel du câble 15 par l'intermédiaire d'au moins un organe de rappel élastique.

Selon le présent exemple de réalisation, l'organe de commande 11 est constitué par un piston cylindrique creux 17 apte à coulisser dans un fourreau 18 logé dans la zone de chaussage arrière A de la chaussure 1 et coopérant avec une tige de piston interne 19, dans un sens ou dans l'autre, par l'intermédiaire de l'organe de rappel élastique 12, laquelle tige de piston 19 est en liaison à son extrémité sortante avec l'une des extrémités 15a du câble 15.

Selon l'exemple de réalisation représenté sur les figures, l'organe de rappel élastique 12 est constitué par un ressort hélicoïdal à compression disposé concentriquement entre l'alésage interne du piston 17 et la tige de piston 19 et venant en appui d'une part contre un épaulement interne 20 de l'alésage du piston 17 et d'autre part contre une collerette 21 de la tige de piston 19.

L'autre extrémité 15b du câble 15, de longueur prédéterminée, est en liaison avec un appendice 22 du levier 9 afin d'exercer une traction sur celui-ci, provoquant sa rotation autour de son axe d'articulation 10.

Le dispositif comporte au moins un organe élastique de déverrouillage 16 interposé entre une face de l'appendice 22 du levier 9, opposée à la zone de butée 8 de la tige 3 et un rebord fixe 23 de la base de coque 2, réalisé à un niveau inférieur par rapport à l'appendice 22, de manière telle que ledit ressort 16 soit sollicité en compression lors d'une traction sur le câble 15, assurant le verrouillage de la tige 3, et inversement en décompression lors du déverrouillage, en exerçant une force de rappel sur le levier 9 associée à celle de la décompression du ressort 12 du piston 17.

Dans ce cas également, l'organe élastique de déverrouillage 16 est un ressort hélicoïdal à compression.

On pourrait également imaginer de disposer d'un second ressort hélicoïdal à compression disposé de l'autre côté de l'appendice 22 du levier 9, les deux ressorts agiraient alors de manière antagoniste, leur état étant alternativement en compression ou en décompression selon que l'on est dans une opération de verrouillage ou de déverrouillage.

Selon une autre caractéristique de l'invention, le câble 15 est du type " bowden " associé à une gaine 24. En effet, les essais ont démontré que ce type de câbles donnait des résultats particulièrement favorables.

Selon un avantage majeur de l'invention, le câble "bowden" 15-24 se loge dans un canal 25 de section sensiblement correspondante, ménagé dans l'épaisseur d'origine " e " de la base de coque 2 dans sa partie postérieure médiane ou latérale, et reliant la zone de butée B à la zone de chaussage A, l'une étant située à distance de l'autre.

Comme le montre la figure 4, l'extrémité 15a du câble 15 est accrochée à une pièce 26 solidaire de la tige de piston 19.

Un tel dispositif permet le passage d'une position " ski " (tige verrouillée en appui arrière) à une position " marche " (tige déverrouillée) et cela de façon automatique par chaussage ou déchaussage d'engin équipé de fixation de ski, étrier, levier de fermeture, etc. Le principe de fonctionnement est le suivant :
- le piston 17 logé à l'arrière de la chaussure sur la base de coque 2 agit sur le levier 9 par l'intermédiaire de la tige de piston 19 et le câble 15. Ce levier 9 permet de bloquer ou non la tige 3 en appui arrière.
- Au chaussage d'une mâchoire de fixation 13, ou levier de fermeture, ou étrier, le piston 17 recule et pousse la tige de piston 19 par action du ressort 12, ce qui provoque une traction complète du câble 15 après un recul de 3mm du piston 17. Si le piston recule davantage, le supplément est absorbé par le ressort de piston.
- La traction du câble 15 provoque le basculement en rotation du levier 9, ce qui provoque le blocage de la tige 3. Si la tige était déjà en arrière, le ressort de piston se comprimerait entièrement.
- En fait, le levier 9 pivote dès la première flexion avant de la tige 3.
- Lors du déchaussage de la fixation 13, d'où du ski 14, le piston 17 ressort et le levier 9 permet la libération de la tige 3 grâce à l'action du ressort de déverrouillage 16 disposé au niveau du levier 9.
- En cas de blocage le levier 9 pivotera obligatoirement grâce à l'action de son ressort 16, et cela après une flexion avant de la tige 3.

Selon une variante de réalisation représentée à la figure 5, de manière à améliorer le fonctionnement du dispositif, on assure le recul du piston par la fixation et par l'intermédiaire d'une lame élastique 27 disposée sur la partie postérieure de la base de coque 2 pour recouvrir le piston 17 permettant ainsi un fonctionnement sans heurt avec une mâchoire 13 à descente très verticale et d'utiliser un piston 17 plus petit.

Ceci présente également l'avantage d'offrir un gain de volume.

## Revendications

1. Chaussure de sport (1), notamment de ski, comportant une base de coque (2) surmontée d'une tige (3) qui présente une partie antérieure (4) et une partie postérieure (5), obtenues en une ou plusieurs pièces, ladite partie postérieure (5) de la tige (3) étant au moins partiellement pivotante par rapport à la base de coque (2) et comportant un dispositif de verrouillage et de déverrouillage (7) par rapport à celle-ci, actif dans un sens de pivotement antéro-postérieur (F1) de la partie postérieure (5) de la tige (3) et qui est constitué d'une part par une zone de butée (8) ménagée sur la partie postérieure (5) de la tige (3) et d'autre part par un levier oscillant (9) formant bascule, articulé sur un axe (10), disposé sur la partie postérieure de la base de coque (2), perpendiculairement à son plan médian vertical et apte à coopérer en verrouillage avec la butée (8), sous l'action d'un organe de commande (11) accessible de l'extérieur de la chaussure, agissant à l'encontre d'un ressort de rappel (12) dudit levier (9), la position de verrouillage de celui-ci correspondant à une position d'avancée initiale de référence, à partir de laquelle la tige (3) est susceptible de se débattre angulairement selon une amplitude prédéterminée par rapport à la base de coque (2), **caractérisée en ce que** l'organe de commande (11) du levier oscillant (9) formant bascule, destiné à coopérer en verrouillage avec la butée (8), est situé dans la zone de chaussage arrière (A) de la chaussure (1) pour être sollicité par la fixation arrière (13) d'un élément à chausser (14) et est relié en commande audit levier (9), situé à distance, dans une zone (B) indépendante de la zone de chaussage (A), par l'intermédiaire d'un câble (15) agissant en traction sur le levier (9) lors du chaussage pour provoquer sa rotation vers la butée (8) de la tige (3) et conséquemment son verrouillage automatique, ou inversement provoquer son déverrouillage par libération dudit organe de commande (11) lors du déchaussage, provoquant conséquemment le rappel du câble (15) par l'intermédiaire d'au moins un organe de rappel élastique.

2. Chaussure selon la revendication 1, **caractérisée en ce que** l'organe de commande (11) est constitué par un piston cylindrique creux (17) apte à coulisser dans un fourreau (18) logé dans la zone de chaussage arrière (A) de la chaussure (1) et coopérant avec une tige de piston interne (19), dans un sens ou dans l'autre, par l'intermédiaire de l'organe de rappel élastique (12), laquelle tige de piston (19) est en liaison à son extrémité sortante avec l'une des extrémités (15a) du câble (15).

3. Chaussure selon la revendication 2, **caractérisée en ce que** l'organe de rappel élastique (12) est constitué par un ressort hélicoïdal à compression disposé concentriquement entre l'alésage interne du piston (17) et la tige de piston (19) et venant en appui d'une part contre un épaulement interne (20) de l'alésage du piston (17) et d'autre part contre une collerette (21) de la tige de piston (19).

4. Chaussure selon l'une des revendications 1 à 3, **caractérisée en ce que** l'autre extrémité (15b) du câble (15), de longueur prédéterminée, est en liaison avec un appendice (22) du levier (9) afin d'exercer une traction sur celui-ci provoquant sa rotation autour de son axe d'articulation (10).

5. Chaussure selon la revendication 4, **caractérisée en ce qu'**elle comporte au moins un organe élastique de déverrouillage (16) interposé entre une face de l'appendice (22) du levier (9), opposée à la zone de butée (8) de la tige (3) et un rebord fixe (23) de la base de coque (2), réalisé à un niveau inférieur par rapport à l'appendice (22), de manière telle que ledit ressort (16) soit sollicité en compression lors d'une traction sur le câble (15), assurant le verrouillage de la tige (3), et inversement en décompression lors du déverrouillage, en exerçant une force de rappel sur le levier (9) associée à celle de la décompression du ressort (12) du piston (17).

6. Chaussure selon la revendication 5, **caractérisée en ce que** l'organe élastique de déverrouillage (16) est un ressort hélicoïdal à compression.

7. Chaussure selon l'une des revendications 1 à 6, **caractérisée en ce que** le câble (15) est du type " bowden " associé à une gaine (24).

8. Chaussure selon l'une des revendications 1 à 7, **caractérisée en ce que** le câble " bowden " (15-24) se loge dans un canal (25) de section sensiblement correspondante, ménagé dans l'épaisseur d'origine " e " de la paroi de la base de coque (2) dans sa partie postérieure médiane ou latérale, et reliant la zone de butée (B) à la zone de chaussage (A), l'une étant située à distance de l'autre.
